# FASCICULE DE BREVET EUROPEEN

(11) **EP 0 030 061 B1**
(45) Date de publication et mention de la délivrance du brevet: **26.03.1986**
(21) Numéro de dépôt: 80201120.5
(22) Date de dépôt: 27.11.1980
(51) Int. Cl.: B26D 7/06

(54) **Machine à découper le pain**
Brotschneidemaschine
Bread cutting machine

(30) Priorité: 03.12.1979 BE 58243
(43) Date de publication de la demande: 10.06.1981
(73) Titulaire: van Lierde, William François Joseph, B-2600 Berchem (BE)
(72) Inventeur: van Lierde, William François Joseph, B-2600 Berchem (BE)
(74) Mandataire: Donné, Eddy

## Description

La présente invention se rapporte à une machine à découper le pain, constituée par un bâti sur lequel sont montés des couteaux ou des lames de scie animées d'un mouvement alternatif vertical, en une table de coupe, en un poussoir disposé au-dessus de la table pour agir sur le pain, solidarisé à un chariot mobile, et au moins un ressort relié directement ou indirectement par une extrémité au chariot pour déplacer le chariot et le poussoir dans le sens de coupe en poussant le pain vers les lames de scie.

Les machines à découper le pain connues à ce jour peuvent en principe se diviser en deux catégories, à savoir les machines à découper le pain à commande manuelle et les machines à découper le pain à fonctionnement automatique.

Les machines à découper le pain de la première catégorie se caractérisent essentiellement en ce qu'il est prévu un levier de commande qui, pour chaque pain que l'on désire découper, doit être tiré vers le bas en sens inverse de l'action de ressorts appropriés, dans le but de reculer le poussoir et de ménager ainsi entre lesdites lames de scie et le poussoir un espace pour le pain à découper, après quoi on relâche calmement ledit levier de commande jusqu'à ce que ledit poussoir pousse le pain et que ce dernier entre en contact avec lesdites lames de scie. Une machine de ce type est révélée par GB-A-670 144.

Sur cette catégorie de machines, c'est à ce moment la force de traction desdits ressorts, qui sont reliés auxdits poussoirs, qui conduit le pain à travers le rideau desdites lames de scie pour le diviser en tranches.

Un inconvénient de ces machines commandées manuellement consiste dans l'effort relativement grand qui, une fois le pain découpé, est nécessaire pour ramener ledit poussoir en arrière au moyen dudit levier de commande, ce qui, surtout quand on a à découper successivement un nombre relativement grand de pains, est très fatigant, ce qui est certainement le cas quand la machine à découper le pain est manoeuvrée par une demoiselle de magasin et plus particulièrement quand cette demoiselle de magasin est de petite taille.

Un grand avantage de cette catégorie de machines à découper le pain est que, pendant le découpage, on peut influencer l'opération de découpage, soit en poussant le levier de commande vers le haut, ce qui a pour effet d'augmenter l'action desdits ressorts, si on a affaire à du pain dur, soit en retenant le levier pour réduire l'action desdits ressorts, si on a affaire à du pain très frais.

Les machines automatiques de ladite seconde catégorie sont constituées en principe de la même manière que les machines de la première catégorie, mais en ce cas, entre ledit poussoir et une partie fixe de la machine, il est prévu un dispositif, par exemple un moteur, un cylindre de poussée ou analogue, qui commande le mouvement dudit poussoir de manière à, d'une part, faire place au pain à découper et, d'autre part, à pousser ledit poussoir, à vitesse constante ou réglable, vers et le long desdites lames de scie pour découper le pain. Une telle machine a été révélée par DE-C-223120.

Un grave inconvénient de cette dernière catégorie de machines est qu'il ne peut être tenu compte de la dureté, respectivement de la fraîcheur, du pain à découper, de sorte que la vitesse à laquelle ledit poussoir est déplacé vers les lames de scie doit être déterminée de manière à convenir au découpage de pain frais, avec l'inconvénient que le découpage de pain plus dur sur de telles machines est relativement lent.

Un avantage de ces machines consiste toutefois en ce qu'aucun effort n'est nécessaire pour introduire le pain, cependant que, pour la mise en marche, il faut simplement pousser sur un bouton qui, de façon appropriée, met en marche un moteur, un cylindre de poussée ou analogue, qui commande ledit poussoir.

La présente invention a trait à une machine à découper le pain qui exclut totalement les inconvénients des deux catégories précitées de machines à découper le pain et qui, par contre, réunit en une seule machine les avantages des deux catégories précitées de machines.

Dans ce but, selon la présente invention, la machine à découper le pain est exécutée de telle manière que le mouvement en arrière dudit poussoir, après qu'un pain a été découpé, s'obtient automatiquement au moyen d'un moteur, d'un cylindre de poussée ou d'un élément analogue approprié, tandis que le mouvement en avant dudit poussoir, c'est-à-dire vers les lames de scie, est uniquement influencé par lesdits ressorts, tels que prévus dans une machine à découper le pain à commande manuelle, et cela de manière que la course libre ou distance entre le poussoir et le flanc le plus proche du pain est parcourue instantanément, tandis que, si on le désire, on peut influencer le découpage du pain au moyen d'un levier de commande qui est prévu sur la machine, en retenant éventuellement ladite poignée en sens inverse de l'action desdits ressorts.

La machine à découper le pain selon l'invention est pourvue d'un moyen d'actionnement consistant en une première partie assemblée au bâti de la machine et en une deuxième partie mobile ; un accouplement entre la deuxième partie et le chariot afin de déplacer ce dernier en arrière en sens inverse de l'action du ressort ; des interrupteurs étant prévus correspondant aux deux positions extrêmes du chariot et étant raccordés électriquement audit moyen d'actionnement.

Afin de mieux faire ressortir les caractéristiques de l'invention est décrit ci-après, à titre d'exemple sans caractère restrictif aucun, un mode d'exécution préféré de l'invention, référence étant faite aux dessins annexés dont :
la figure 1 représente une vue latérale en élévation d'une machine à découper le pain selon l'invention, le poussoir se trouvant en position arrière ;
la figure 2 représente une vue pareille à celle de la figure 1, mais le poussoir entrant tout juste en contact avec le pain qui, lui-même, est entré en contact avec les lames de scie ;
la figure 3 représente une vue pareille à celle des figures précédentes, mais le pain venant d'être coupé.

Comme représenté aux figures précitées, la machine à découper le pain est essentiellement constituée par un bâti 1 qui délimite en haut une table 2 sur laquelle peut être déplacé le pain à découper, au-dessus de cette table de découpage 2, dans une partie surélevée du bâti 1, étant suspendus deux cadres, respectivement 3 et 4, qui portent chacun une rangée de couteaux, plus spécialement de lames de scie 5, qui sont disposé(e)s alternativement, les cadres 3 et 4 étant assemblés à leur partie supérieure de manière à pouvoir librement tourner, à l'intervention de pivots, respectivement 6, 7, à des leviers de basculement, respectivement 8, 9, qui sont eux- mêmes fixés de façon basculable à des pivots, respectivement 10 et 11. Au bas, ces cadres 3 et 4 sont fixés à charnière à un levier oscillant 14, qui est fixé de manière à pouvoir tourner autour d'un axe 15 et qui, au moyen d'un pivot 16, est assemblé de manière à pouvoir librement tourner à une bielle 17, dont la manivelle 18, en forme de poulie, est reliée par une courroie appropriée 19 à une poulie 20 entraînée à partir d'un moteur électrique 21.

Au-dessus de ladite table de découpage 2 est prévu le poussoir 22, dont la partie avant peut pénétrer entre lesdites lames de scie, afin de pousser le pain entièrement à travers les rangées de lames de scie 5, ce poussoir 22 étant assemblé à un chariot 23, qui est guidé de façon appropriée dans le bâti 1, de manière à pouvoir animer le poussoir 22 d'un mouvement alternatif horizontal au-dessus de ladite table 2. A ce chariot 23 est assemblé, de manière à pouvoir tourner librement, à l'intervention d'un pivot 24, un levier 25 qui, à sa seconde extrémité, est assemblé, à l'intervention d'un pivot 26, à un levier en forme de S 27, celui-ci pouvant tourner autour d'un pivot 28 qui est fixé de façon appropriée au bâti 1. Sur ce levier 27, est fixé de manière à pouvoir librement tourner, à l'intervention d'un pivot 29, un levier 30, dont la seconde extrémité, au moyen d'un pivot 31, est assemblée à un levier 32, qui peut tourner autour d'un pivot 33 fixé au bâti 1.

La construction décrite ci-dessus sera en principe exécutée en double, c'est-à-dire que toute la construction à leviers décrite ci-dessus est prévue de chaque côté de la machine, les deux leviers 32 étant rendus solidaires par une tige appropriée 34 autour de laquelle on fixe l'extrémité libre 35 d'un ressort 36 qui, à son autre extrémité 37, est fixé de façon appropriée au bâti 1 de la machine.

Afin d'augmenter la force de traction s'exerçant sur lesdits leviers 32, on disposera en général une pluralité de ressorts 36.

Au moins d'un côté de la machine, ledit pivot 33 est prolongé en dehors de la machine et est assemblé à un levier de commande 38, qui peut ainsi commander directement les leviers 32 et les leviers qui lui sont associés pour obtenir le déplacement du poussoir 22.

Selon la présente invention, on complète la machine ici décrite en lui associant des moyens qui permettent, d'une part, après que le pain a été découpé, de ramener automatiquement ledit poussoir 22 à la position de la figure 1 et qui permettent, d'autre part, pour découper un pain, que le poussoir 22 agisse sur ce pain sous l'effet desdits ressorts 36.

Dans le mode d'exécution représenté, ce dispositif se compose surtout d'un moteur de type dit à mandrin 39 qui, à l'intervention d'un pivot 40, est assemblé à charnière au bâti de la machine et dont le mandrin sortant 41, dans la présente exécution, est pourvu à son extrémité libre d'un élément en forme d'U ou de fourche 42, qui s'adapte librement sur ladite tige 34, et dont la longueur est telle que la coopération de cette tige 34 avec la fourche 42 reste constamment maintenue.

Pour être complet, on fait remarquer ici que la machine est pourvue d'un interrupteur 43, qu'elle est pourvue d'un interrupteur 44 qui peut coopérer avec une butée 45 située sur ledit levier 27 et que dans le moteur à mandrin 39 sont montés des interrupteurs de fin de course non représentés.

Il est clair que la tige 41 pourrait également agir sur la tige 34 si l'on en pourvoyait l'extrémité d'un bout d'axe s'adaptant dans un passage transversal de la tige 34, si l'on prévoyait une plaque de poussée sur la tige 41, etc.

Selon encore un autre mode d'exécution, le moteur à mandrin 39 peut être remplacé par un cylindre de poussée.

L'utilisation et le fonctionnement de la machine à découper le pain telle que représentée aux dessins annexés sont très simples et peuvent se décrire comme suit.

A l'état de repos, la machine se trouve .dans l'état tel que représenté à la figure 1, où l'on remarquera que le poussoir 22 se trouve tout à fait vers l'arrière, c'est-à-dire qu'entre ce poussoir et les lames de scie 5, il y a un espace libre maximum pour permettre de placer sur la table de découpage 2, un pain 46.

Le moteur à mandrin 39 se trouve en position d'extension et le ressort ou les ressorts 36 exercent une traction sur l'axe ou la tige 34.

Si, à ce moment, on met la machine en marche en enfonçant le bouton 43, on obtient que le moteur à mandrin 39 et le moteur 21 soient en circuit, ce qui a pour effet que le mandrin 41 se rétracte brusquement, ce qui a pour conséquence que la tige 34, sous l'action du ressort ou des ressorts 36, suit ce mandrin, et ceci jusqu'à la position telle que représentée à la figure 2, c'est-à-dire la position en laquelle le poussoir 22 a déplacé le pain contre les lames de scie 5 déjà en mouvement. Il est donc clair que la distance parcourue par le poussoir 22 entre la position de la figure 1 et la position de la figure 2 est parcourue très rapidement.

A ce moment, le ressort 36 exerce une traction sur l'axe 34 et celui-ci à son tour fera tourner le levier 32, avec comme conséquence qu'au moyen de la transmission par leviers décrite plus haut, une pression appropriée est exercée, à l'intervention du poussoir 22, sur le pain 46, pour le pousser à travers le rideau de lames de scie 5.

Une fois le pain tout à fait découpé, c'est-à-dire une fois la machine arrivée à la position telle que représentée à la figure 3, la butée 45 qui est prévue sur le levier 27 entrera en contact avec l'interrupteur 44, ce qui exécute automatiquement deux fonctions, à savoir, d'une part, arrêter le moteur 21, respectivement les lames de scie 5, et, d'autre part, mettre en circuit le moteur à mandrin 39, ce qui a pour effet que la fourche 42 est poussée vers l'extérieur et que la machine est automatiquement et rapidement ramenée à la position telle que représentée à la figure 1, de manière que la machine est prête à recevoir un autre pain, après quoi le cycle peut se répéter.

Pendant l'un et l'autre déplacement du moteur à mandrin 39, les interrupteurs de fin de course incorporés ont pour effet de couper le courant dans le moteur 39 quand la fourche 42 est arrivée soit en l'une soit en l'autre de ses positions extrêmes.

Un grand avantage de la machine selon la présente invention consiste donc en ce que la course libre du poussoir ou la distance entre le poussoir et le pain est parcourue très rapidement, après quoi une pression constante est exercée sur le pain, et un second grand avantage consiste en ce que la pression du poussoir peut toujours être influencée par l'utilisateur de la machine, en retenant légèrement le levier de commande 34, par exemple quand on a affaire à un pain très frais.

Finalement, un autre avantage de la machine selon l'invention est que si, pour une cause quelconque l'automatisme de la machine se mettait à fonctionner mal, la machine pourrait être commandée manuellement de façon simple.

Il va de soi que la présente invention ne se limite nullement au mode d'exécution décrit comme exemple et représenté aux dessins annexés.

## Revendications

1. Machine à couper le pain, constituée par un bâti (1) sur lequel sont montés des couteaux ou des lames de scie (5) animées d'un mouvement alternatif vertical, une table de découpage (2), un poussoir (22) disposé au-dessus de la table pour agir sur le pain, solidarisé à un chariot mobile (23), et au moins un ressort (36) relié directement ou indirectement, par une extrémité (35), au chariot (23) pour déplacer ce chariot (23) et le poussoir (22) dans le sens de coupe en poussant le pain vers les lames de scie (5), caractérisée en ce que cette machine est pourvue d'un moyen d'actionnement (39) consistant en une première partie assemblée au bâti (1) de la machine et une deuxième partie mobile (41); un accouplement (34, 32, 30, 27, 25) entre la deuxième partie (41) et le chariot (23) afin de déplacer ce dernier en arrière en sens inverse de l'action du ressort (36) ; des interrupteurs étant prévus correspondant aux deux positions extrêmes du chariot (23) et étant raccordés électriquement audit moyen d'actionnement.

2. Machine à couper le pain, selon la revendication 1, caractérisée en ce que ledit moyen d'actionnement est constitué par un moteur à mandrin (39).

3. Machine à couper le pain, selon la revendication 1, caractérisée en ce que ledit moyen d'actionnement est constitué par un cylindre de poussée.

4. Machine à couper le pain, selon l'une des revendications précédentes, caractérisée en ce que l'accouplement du moyen d'actionnement au chariot (23) consiste en ce que la deuxième partie du moyen d'actionnement est constituée, à son extrémité libre, d'un élément en forme de fourche (42) coopérant avec une tige (34) reliée, directement ou indirectement, au chariot (23).

5. Machine à couper le pain, selon l'une des revendications précédentes, caractérisée en ce que le moyen d'actionnement (39) est pourvu d'interrupteurs de fin de course qui arrêtent ledit moyen aux positions correspondant aux deux positions extrêmes du chariot (23).

6. Machine à couper le pain, selon l'une des revendications précédentes, caractérisée en ce que l'interrupteur (44) influencé dans la position avant du chariot (23), lorsqu'il est influencé, d'une part interrompt l'entraînement des lames de scie (5) et, d'autre part, met en marche le moyen d'actionnement (39) de manière à ramener en arrière ledit chariot (23) et le poussoir (22).

## Claims

1. A machine for cutting bread, consisting of a stand (1), to which are assembled knives or saw blades (5) driven with an alternating vertical motion, a cutting table (2), a push block (22) mounted above the table to push the bread, integral with a moving carriage (23), and at least one spring (36) connected directly or indirectly at one end (35) to the carriage (23) to move the carriage (23) and push block (22) in the direction of the cut by pushing the bread toward the saw blades (5), with the characteristic that this machine is provided with a drive mechanism (3) consisting of a first portion assembled to the stand (1) of the machine and a second, mobile portion (41), a coupling (34, 32, 30, 27, 25) between the second portion (41) and the carriage (23) to move the latter backwards in the opposite direction to the action of the spring (36) ; switches are provided that correspond to the two limit positions of the carriage (23), and are electrically connected to the said drive mechanism.

2. A machine for cutting bread, as described in claim 1, wherein said drive mechanism consists of a chuck motor (39).

3. A machine for cutting bread, as described in claim 1, wherein said drive mechanism consists of a ram cylinder.

4. A machine for cutting bread, as described in one of the above claims, wherein the coupling between the drive mechanism and the carriage (23) is constituted by the second portion of the drive mechanism being comprised of a forkshaped part (42) operating in tandem with a rod (34), connected, directly or indirectly, to the carriage (23).

5. A machine for cutting bread, as described in one of the above claims, wherein the drive mechanism (39) is provided with limit switches that stop said mechanism at the positions that correspond to the two limit positions of the carriage (23).

6. A machine for cutting bread, as described in one of the above claims, wherein the switch (44) affected in the forward position of the carriage (23), when it is affected, cuts out the drive of the saw blades (5) and, in addition, starts up the drive mechanism (39) to draw back said carriage (23) and the push block (22).

## Patentansprüche

1. Brotschneidemaschine, bestehend aus einem Gestell (1) an dem, eine Auf- und Abbewegung ausführende, Messer oder Sägeblätter (5) angebracht sind ; einem Schneidetisch (2) ; einem, um Druck auf das Brot auszuüben, oberhalb des Tisches angebrachten Stossschlitten (22), der an einem beweglichen Wagen (23) montiert ist, und wenigstens einer, direkt oder indirekt durch ein Endstück (35), an dem Wagen (23) befestigten Feder (36) um diesen Wagen (23) und den Stossschlitten (22) in Schneiderichtung zu bewegen und dabei das Brot zu den Sägeblättern (5) zu schieben, dadurch gekennzeichnet, dass diese Maschine mit einer Antriebsvorrichtung (39) versehen ist, bestehend aus einem ersten mit dem Gestell (1) der Maschine verbundenen Teil und einem zweiten beweglichen Teil (41), einer Kupplung (34, 32, 30, 27, 25) zwischen dem zweiten Teil (41) und dem Wagen (23) um letzteren rückwärts, der Wirkung der Feder (36) entgegen, zu bewegen ; dass dabei Schalter vorgesehen sind, die den beiden äussersten Stellungen des Wagens (23) entsprechen und an die genannte Antriebsvorrichtung elektrisch angeschlossen sind.

2. Brotschneidemaschine, gemäss dem Anspruch 1, dadurch gekennzeichnet, dass die genannte Antriebsvorrichtung aus einem Dockenmotor besteht (39).

3. Brotschneidemaschine, gemäss dem Anspruch 1, dadurch gekennzeichnet, dass die genannte Antriebsvorrichtung aus einem hochtourigen Zylinder besteht.

4. Brotschneidemaschine, nach einem der vorherstehenden Ansprüche, dadurch gekennzeichnet, dass die Kupplung der Antriebsvorrichtung an dem Wagen (23) darin besteht, dass der zweite Teil der Antriebsvorrichtung an seinem freien Endstück aus einem gabelförmigen Teil (42) besteht und mit einem Stab (34) zusammenarbeitet, der direkt oder indirekt an dem Wagen (23) befestigt ist.

5. Brotschneidemaschine, nach einem der vorherstehenden Ansprüche, dadurch gekennzeichnet, dass die Antriebsvorrichtung (34) mit Endousschaltern versehen ist, die die besagte Vorrichtung an den, den beiden äussersten Stellungen des Wagens (23) entsprechenden, Positionen anhalten.

6. Brotschneidemaschine, nach einem der vorherstehenden Ansprüche, dadurch gekennzeichnet, dass der bei des Vorderstellung des Wagens (23) betätigte Schalter (44), wenn er betätigt wird, einerseits die Führung des Sägeblätter (5) unterbricht und, anderseits, die Antriebsvorrichtung (39) in Bewegung bringt, so dass obengenannter Wagen (23) und der Schlitten (22) zurückgeführt werden.
